# EUROPÄISCHE PATENTSCHRIFT

(11) **EP 0 213 520 B1**
(45) Veröffentlichungstag und Bekanntmachung des Hinweises auf die Patenterteilung: **04.07.1990**
(21) Anmeldenummer: 86111352.0
(22) Anmeldetag: 16.08.1986
(51) Int. Cl.: A43B 5/04, A43C 11/00

(54) **Skischuh**
Ski boot
Chaussure de ski

(30) Priorität: 26.08.1985 CH 3663/85
(43) Veröffentlichungstag der Anmeldung: 11.03.1987
(73) Patentinhaber: GUDO AG, CH-8618 Oetwil am See (CH); Raichle Sportschuh AG, CH-8280 Kreuzlingen (CH)
(72) Erfinder: Guggenberger, Hermann, Ch-8133 Esslingen (CH); Walkhoff, Klaus, CH-8280 Kreuzlingen (CH)
(74) Vertreter: Patentanwälte Schaad, Balass, Menzl & Partner AG

(56) Entgegenhaltungen:
- EP-A- 0 056 959
- EP-A- 0 114 209
- FR-A- 2 407 681
- FR-A- 2 495 902

## Beschreibung

Die vorliegende Erfindung betrifft einen Skischuh gemäss Oberbegriff des Anspruches I.

Bei einem bekannten Skischuh dieser Art ist eine von Hand betätigbare Hydraulikpumpe vorhanden, die über eine Druckverteilanordnung mit einer Anzahl von einzelnen Spanneinheiten in Verbindung steht (EP-A-0056 959 bzw. die entsprechende US-PS 4,449,273). Diese Spanneinheiten weisen einen in einem Zylinder geführten Spannkolben auf, dessen Kolbenstange mit einem zu betätigenden Element am Skischuh, z.B. einem Teil einer Verschlussschnalle, gekoppelt ist. Die Pumpe und die Spanneinheiten sind örtlich voneinander getrennt angeordnet und über Hydraulikleitungen miteinander verbunden, die im oder durch den Skischuh geführt werden müssen. Ausser einer aufwendigen Konstruktion hat diese Lösung den weiteren Nachteil, dass mit den vielen verschiedenen Hydraulikverbindungen die Gefahr einer äusserst unerwünschten Leckage besteht.

Der vorliegenden Erfindung liegt nun die Aufgabe zu Grunde, einen Skischuh der eingangs genannten Art zu schaffen, der in der Konstruktion einfacher und im Unterhalt problemloser ist als der bekannte Skischuh und der im weitem kostengünstig hergestellt werden kann.

Durch das Vorsehen einer zentralen Antriebseinheit, welche mit dem zu betätigenden Schuhteil bzw. den zu betätigenden Schuhteilen über eine mechanische Kopplungsanordnung verbunden ist, wird eine einfache und wartungsfreundliche Konstruktion möglich, die zudem verhältnismässig einfach im Aufbau ist und kostengünstig hergestellt werden kann. Bei einer hydraulischen Betätigungseinrichtung ist das Druckmedium nur in der von ausserhalb des Skischuhs zugänglichen zentralen Antriebseinheit vorhanden, so dass eine Leckage durch geeignete Massnahmen weitgehend vermieden werden kann. Falls trotzdem das Druckmedium austreten soll, kann verhältnismässig leicht die Ursache festgestellt und der Schaden behoben werden.

Die mechanische Kopplungsanordnung wird vorzugsweise durch wenigstens ein längliches, flexibles Verbindungselement gebildet, das zweckmässigerweise ein Verbindungskabel oder dgl. ist. In vielen Anwendungsfällen eignen sich insbesondere Bowdenzüge.

Bei einer hydraulischen Betätigungseinrichtung weist die zentrale Antriebseinheit eine Pumpe, ein mit dieser verbundenes Reservoir für ein Hydraulikmedium sowie das Verstellelement auf, das durch Betätigen der Pumpe in seiner Lage verändert werden kann. Die Pumpenbetätigung erfolgt mittels eines Betätigungsorganes, das von Hand oder mittels eines Skistockes bewegt wird.

Weitere bevorzugte Ausführungsvorteile des erfindungsgemässen Skischuhs bilden Gegenstand der übrigen abhängigen Ansprüche.

Im folgenden werden an Hand der Zeichnung Ausführungsformen des Erfindungsgegenstandes näher erläutert. Es zeigen rein schematisch:
Fig. I einen Vertikalschnitt durch eine hydraulische Spannvorrichtung mit Ansicht des hinteren Schaftteils des Skischuhs,
Fig. 2 einen weiteren Vertikalschnitt durch die Spannvorrichtung nach Fig. I mit einer Seitenansicht des hinteren Schaftteils des Skischuhs,
Fig. 3 eine -Aufsicht auf den Hydraulikblock der Spannvorrichtung nach Fig. und 2,
Fig. 4 einen Vertikalschnitt durch den Hydraulikblock entlang der Linie IV-IV der Fig. 3,
Fig. 5 einen Querschnitt durch den Hydraulikblock entlang der Linie V-V der Fig. 1,
Fig. 6 einen Vertikalschnitt durch eine elektromotorische Spannvorrichtung und eine Ansicht des hinteren Schaftteils des Skischus,
Fig. 7 einen weiteren Vertikalschnitt durch die Spannvorrichtung nach Fig. 6 mit einer teilweise geschnittenen Seitenansicht des hinteren Bereichs des Skischuhs,
Fig. 8 einen Querschnitt durch die Spannvorrichtung entlang der Linie IIX-IIX der Fig. 6 mit einem angrenzenden Teil des Skischuhs, und
Fig. 9-21 in Ansicht bzw. im Schnitt verschiedene weitere Ausführungsformen von Skischuhen mit einer hydraulischen Spann- oder Betätigungsvorrichtung zum Betätigen von verschiedenartigen Bauelementen.

Den in den Fig. I -8 dargestellten Ausführungsbeispielen eines erfindungsgemässen Skischuhs I (Fig.7) ist die Anordnung einer Spannvorrichtung 3 bzw. 4 an einem schwenkbar am Skischuh I vorgesehenen hinteren Schaftteil 2,2' gemeinsam. Wie an sich durch die EP-A-0 114 209 bzw. die entsprechende US-PS 4,539,763 und die EP-A-0 157 240 bzw. die entsprechende US-Patentanmeldung Nr. 06/715 684 vom 25. März 1985 bekannt, erstreckt sich je ein Kabelstrang 5,6 bzw. 7,8 beidseitig des Schuhs I über Schwenkachsteile 9,10 bzw. 11, 12 des hinteren Schaftteils 2,2' zu einem nicht dargestellten, in den vorstehend erwähnten Druckschriften jedoch näher beschriebenen Rückhalteteil am vorderen Bereich des Skischuhs I. Die Spannvorrichtung 3 bzw. 4 hat die Aufgabe, den Andruck dieses Rückhalteteils an den Fussrücken durch Spannen oder Lockern der Kabelstränge zu regulieren, so dass der Fuss optimal hinsichtlich Bequemlichkeit und Beherrschbarkeit des Skis im Skischuh gehalten ist. Bei dem Ausführungsbeispiel der Fig. I bis 5 ist ein hydraulisches Antriebssystem vorgesehen, während das zweite Ausführungsbeispiel nach Fig. 6 bis 8 ein elektromotorisches Antriebssystem aufweist.

Im folgenden wird zuerst die Spannvorrichtung 3 mit einer zentralen hydraulischen Antriebseinheit Z näher beschrieben. Diese besteht im wesentlichen aus einem Hydraulikblock 14, der einen Spannkolben 15 einschliesst, einem Speicherbehälter 16 für das Hydraulikmedium und je einem Betätigungsschaft 17, 18, die von einem gemeinsamen, am hinteren Schaftteil 2 angeformten oder befestigten Gehäuse 19 der Antriebseinheit umschlossen sind. Der weiter nach oben aus dem Gehäuse 19 herausragende Betätigungsschaft 17 bildet mit seinem unteren Ende einen Pumpkolben 20, der in einer Zylinderbohrung 21 des Hydraulikblocks 14 geführt ist. Der zweite, kürzere Betätigungsschaft 18 ist in einer Bohrung 22 des Hydraulikblocks 14 geführt und hat an seinem unteren Ende einen Stössel 23, der auf einen durch eine Feder 24 belasteten Ventilkörper 25 drückt, wenn das im Hydrauliksystem vorgesehene und zur Antriebseinheit Z gehörende Entspannungsventil 26 zum Lösen der Spannung der Kabelstränge 5,6 geöffnet werden soll. Beide Kabelstränge sind in einer Schlaufe durch eine obere Querbohrung 28 des Spannkolbens 15 geführt, so dass eine Aufwärtsbewegung des Spannkolbens 15 die Kabelstränge 5, 6 spannt.

Das Pumpendruckventil 29 befindet sich in einer horizontal verlaufenden Bohrung 30 im unteren Teil des Hydraulikblocks 14, von der aus in Strömungsrichtung hinter dem Pumpendruckventil eine kurze Vertikalbohrung 31 (Fig.l und 5) in den den Spannkolben 15 aufnehmenden Spannzylinder 33 des Hydraulikblocks 14 führt. Eine weitere horizontal verlaufende Bohrung 34 stellt als Pumpendruckleitung die Verbindung zwischen der Zylinderbohrung 21 und der genannten Bohrung 30 und damit dem Pumpendruckventil 29 her. In Strömungsrichtung hinter dem Pumpendruckventil 29 zweigt eine dritte, horizontal verlaufende und schräg gerichtete Bohrung 35 ab, die die Verbindung zu einer das Entspannungsventil 26 aufnehmenden Entspannungsleitung 36 herstellt, die durch eine weitere Vertikalbohrung gebildet ist. Hinter dem durch den Stössel 23 betätigten Entspannungsventil 26 stellt eine kurze, durch Strichlinien angedeutete Querbohrung 38 (Fig. 4) die Verbindung zu der das Pumpenventil 40 aufnehmenden Pumpensaugleitung 41 her. In diese Saugleitung 41 ist ein Nippelkörper 42 eingesetzt, dessen nach oben aus dem Hydraulikblock 14 abstehender Nippelteil 43 die Verbindung zu dem oberhalb angeordneten Speicherbehälter 16 für das Hydraulikmedium herstellt. Die Wandungen dieses Speicherbehälters 16 bestehen vorzugsweise aus einem gummielastischen Material, so dass der Speicherbehälter 16 nicht entlüftet sein muss.

Zum Spannen der beiden durch Vertikalbohrungen 44, 45 des Hydraulikblocks 14 geführten Kabelstränge 5,6 wird das Ende eines Skistocks in die muldenförmige Vertiefung 46 der am längeren Betätigungsschaft 17 vorgesehenen Betätigungstaste 47 eingesetzt und mehrmals gegen den Druck einer den Betätigungsschaft 17 umschliessenden Schraubenfeder 48 (Fig. 4) nach unten gedrückt, bis die gewünschte Spannung der Kabelstränge 5,6 durch den entsprechenden Druck des Rückhalteteils auf den Fussrücken festgestellt worden ist. Bei der Aufwärtsbewegung des Pumpenkolbens 20 durch die Kraft der Feder 48 wird Hydraulikmedium, beispielsweise ein Hydrauliköl, über die Saugleitung 41 und das als Rückschlagventil ausgeführte Saugventil 40 aus dem Speicherbehälter 16 angesaugt. Die Abwärtsbewegung des Betätigungsschaftes 17 durch den Skistock oder auch von Hand drückt das Hydraulikmedium anschliessend unter dem Druck des Pumpenkolbens 20 über das ebenfalls als Rückschlagventil ausgeführte Pumpendruckventil 29 in den Spannzylinder 33, so dass der Spannkolben 15 nach oben gedrückt wird und folglich die Kabelstränge 5,6 spannt.

Falls eine zu hohe Spannung der Kabelstränge 5,6 erzielt worden ist oder die Spannung zum Abziehen des Skischuhs vom Fuss aufgehoben werden soll, so wird der zweite, auf das Entspannungsven--til 26 wirkende Betätigungsschaft 18 mittels des auf seine Betätigungstaste 50 aufgesetzten Skistocks nach unten gedrückt, so dass der Druck in Richtung zu der Saugleitung 41 und damit zu dem Speicherbehälter 16 hin entspannt wird. Der Grad dieser Entspannung kann durch entsprechend langes Niederdrücken des Betätigungsschaftes 18 geregelt werden.

Die Fig. und 2 zeigen den Spannkolben 15 in seiner unteren Position, in der auf die Kabelstränge keine Zugspannung ausgeübt wird, während seine oberste Position nur durch Strichlinien angedeutet und mit 15' bezeichnet ist.

Beim Ausführungsbeispiel der Fig. 6 bis 8 dient als Antriebsquelle eine beispielsweise in der Schuhsohle angeordnete Batterie 52 mit einem Getriebemotor 53. Letzterer ist zusammen mit einer auf die Kabelstränge 7,8 wirkenden und mit dem Motor 53 zur zentralen Antriebseinheit Z' gehörenden Spannmechanik in einem Gehäuse 54 eingeschlossen, das an dem hinteren Schaftteil 2' des Skischuhs I angeformt oder befestigt ist. Die Kabelstränge 7,8 bilden wie im zuvor beschriebenen Ausführungsbeispiel eine einstückige Schlaufe. Diese ist über ein Spannorgan 55 geführt, das mit einem Innengewinde eine durch den Getriebemotor 53 angetriebene Gewindespindel 56 in Eingriff umschliesst. Entsprechend der Drehrichtung des Getriebemotors 53 und der Gewindespindel 56 wird somit das Spannorgan 55 zum Spannen oder Lockern der Kabelstränge 7,8 auf-oder abwärts bewegt. Ein von dem Spannorgan 55 abstehender Stift 57, der in eine vertikal verlaufende Nut 58 des Gehäuses 54 eingreift, verhindert, dass das Spannorgan 55 sich mit der Gewindespindel 56 mitdreht. Die durch das Spannen der Kabelstränge 7,8 an der Gewindespindel und den Gewindemotor 53 wirkende Zugkraft wird durch die Zwischenwand 59 des Gehäuses 54 aufgenommen. Die Drehrichtung des elektrischen Getriebemotors 53 wird durch Niederdrücken einer der zwei Tasten 60, 61 bestimmt, um zu Spannen oder zu Lockern, wobei der Getriebemotor nur während des Druckes auf eine dieser Tasten 60, 61 eingeschaltet bleibt.

Ein durch einen Drehknopf 63 von Hand antreibbares Kegelradgetriebe mit den Kegelrädern 64, 65 ermöglicht zusätzlich das Spannen oder Lockern von Hand, z.B. wenn die Batterie 52 verbraucht ist. Im Normalfall ist jedoch das Spannen und Lockern auf besonders einfache Weise allein durch Niederdrücken der Tasten 60 bzw. 61 z.B. mittels eines Skistockes möglich.

Auch bei diesem Ausführungsbeispiel sind die Kabelstränge 7,8 durch Umlenkkanäle 66, 67 im unteren Teil des Gehäuses 54 und über die Schwenkachsteile II, 12 des hinteren Schaftteils 2' nach vorn zu einem nicht dargestellten Rückhalteteil geführt, wie das an Hand der Ausführungsform gemäss den Fig. I - 5 bereits erläutert wurde.

An Hand der Fig. 9 - 21 werden im folgenden einige von vielen möglichen Ausführungsformen erläutert, bei denen gleich wie bei den Ausführungsformen gemäss den Fig. I - 8 mittels einer zentralen Antriebseinheit über Kabelstränge bzw. eine Schubstange andersartige Teile von Skischuhen in ihrer Lage verändert werden.

In diesen Fig. 9 - 21 ist die zentrale Antriebseinheit Z gleich wie bei der Ausführungsform gemäss den Fig. I - 5 als hydraulische Spann- oder Betätigungseinrichtung ausgebildet. Diese Antriebseinheit Z entspricht in Aufbau und Wirkungsweise grundsätzlich der in den Fig. I - 5 gezeigten Antriebseinheit Z mit dem Unterschied, dass zum Spannen und Lösen bzw. Betätigen nur ein einziger Betätigungsschaft vorhanden ist. Aus diesem Grunde bestehen gegenüber der in den Fig. I - 5 gezeigten Ausführungsform der Antriebseinheit Z gewisse konstruktive Unterschiede, die jedoch von einem Fachmann ohne weiteres erkannt werden.

In den Fig. 9 - 21 werden für sich entsprechende Teile jeweils dieselben Bezugszeichen verwendet. Die in den Fig. 9 - 21 mit 70 bezeichneten Skischuhe weisen einen Schalenteil 78 auf, an dem schwenkbar ein hinterer Schaftteil 72 befestigt ist. Bei gewissen Ausführungsformen (Fig. 11-15) ist mit dem Schalenteil 71 ein Zungenteil 73 verbunden. Am hintem Schaftteil 72 ist eine als zentrale Antriebseinheit Z ausgebildete hydraulische Spann- oder Betätigungseinrichtung 74 angebracht, die wie bereits vorstehend erwähnt aufbau- und wirkungsmässig der Spannvorrichtung 3 gemäss den Fig. I - 5 entspricht. Im Gegensatz zu letzterer ist jedoch nur ein Betätigungsschaft 75 vorhanden, der an seinem obern Ende mit einer Betätigungstaste 76 versehen ist, welche eine muldenförmige Vertiefung aufweist.

Bei der in den Fig. 9 und 10 dargestellten Ausführungsform sind mit dem im Innern der Antriebseinheit Z untergebrachten, nicht sichtbaren Verstellelement zwei Kabelstränge 77 und 78 in der Form von Bowdenzügen verbunden, welche an ihrem andern Ende an einem Zahnriemen 79 einer Verschlussschnalle 80 angreifen. Von den beiden sich gegenüberliegenden Verschlussschnallen 80 ist in den Fig. 9 und 10 nur die eine sichtbar. Die Verschlussschnallen 80 weisen ferner eine am Schalenteil 78 befestigte Halteklinke 81 auf, die zwischen die Zähne des zugeordneten Zahnriemens 79 eingreift und von Hand gelöst werden kann.

Mittels der durch Niederdrücken des Betätigungsschaftes 75 betätigten Spanneinrichtung 74 werden die Zahnriemen 79 über die Kabelstränge 77, 78 in ihrer Längsrichtung L bewegt, was ein Zusammenziehen des hinteren Schaftteiles 72 und des oberen Teils des Schalenteiles 71 zur Folge hat. Zum Lockern wird erneut auf den Betätigungsschaft 75 gedrückt. Das Verengen und Erweitern des Schaftes des Skischuhs 70 ist somit auf einfache Weise durch Betätigen der Spanneinrichtung 74 möglich. In Fig. 10 ist mit a der Verschiebeweg des Zahnriemens 79 bezeichnet.

Bei dem in den Fig. 11 - 13 gezeigten Skischuh ist der hintere Schaftteil 72 über ein mit 82 bezeichnetes Gelenkstück mit dem Schalenteil 71 gelenkig verbunden. Dieses Gelenkstück 82 weist einen Verbindungsbolzen 82a auf, der nicht nur den hinteren Schaftteil 72, sondern auch den Zungenteil 73 durchsetzt. Es versteht sich, dass auf der gegenüberliegenden Seite ein entsprechendes Gelenk-. stück vorhanden ist. Am Verbindungsbolzen 82a des einen Gelenkes, im vorliegenden Falle des auf der innen liegenden Seite des Skischuhes 70 angeordneten Gelenkes, greift nun der mit der hydraulischen Spanneinrichtung 74 verbundene Kabelstrang (Bowdenzug) 78 an. Dieser Verbindungsbolzen 82a ist in einem Längsschlitz 83 im Schalenteil 71 geführt und stützt sich auf eine Druckfeder 84 ab. Der Kabelstrang 78 wird durch einen Führungskanal 85 im Absatz 86 des Skischuhes 70 geführt und umgelenkt. Der Zungenteil 73 ist mit Längsschlitzen 87 versehen, durch die ein am Schalenteil 71 befestigter Bolzen 88 hindurchgreift.

Wird nun durch Betätigen der Spanneinrichtung 74 der Verbindungsbolzen 82a entgegen der Kraft der Druckfeder 74 um den Betrag b (Fig. 12) nach unten gezogen, so wird das Gelenkstück 82 um die Strecke b' nach unten bewegt. Der Zungenteil 73 bewegt sich dabei um die Strecke b". Diese Bewegung des Gelenkstückes 82 hat nun zur Folge, dass sich der Schaft des Skischuhes 70 um Schwenkzapfen 89 in einer quer zu dessen Längsebene verlaufenden Richtung A verschwenkt. Wie in Fig. 13 dargestellt, erfährt somit der Schuhschaft eine Schrägstellung um den Winkel a. Auf diese Weise kann der Schuhschaft an die anatomischen Besonderheiten des Trägers angepasst werden (sog. Canting-Einstellung).

Bei der in den Fig. 14 und 15 gezeigten Ausführungsform ist eine Begrenzung der Vorwärtsbewegung des Schaftes des Skischuhes 70 um Schwenkzapfen 89 in dessen Längsrichtung möglich. Zu diesem Zwecke ist der an zwei sich gegenüberliegenden Stellen 90 mit dem Schalenteil 71 verbundene Zungenteil 73 mit zwei sich ebenfalls gegenüberliegenden Bolzen 91 versehen, von denen jeder in einen Führungsschlitz 92 eingreift, der am Schalenteil 71 vorgesehen ist. Diese Bolzen 91 wirken mit einem Begrenzungskeil 93 zusammen, der in Richtung des Pfeiles B (Fig. 15) auf und ab bewegt wird. An der dem Bolzen 91 zugekehrten Seite weist dieser Keil 93 eine gegenüber der Bewegungsrichtung B geneigte Schrägfläche 93a auf, auf die der Bolzen 91 bei einer Vorlagebewegung des Zungenteiles 73 in Richtung des Pfeiles C auf trifft, wodurch eine weitere Vorwärtsbewegung des Zungenteiles 73 verhindert wird. Zur Bewegung des Keiles 93 in Richtung des Pfeiles B ist dieser mit dem Kabelstrang 78 (Bowdenzug) verbunden, der mit dem Verstellelement der zentralen Antriebseinheit Z verbunden ist. Der Keil 93 stützt sich weiter auf eine Druckfeder 94 ab.

Aus Fig. 15 ist es ohne weiteres erkennbar, dass je nach Lage des Keiles 93 der Bolzen 91 und damit der Zungenteil 73 einen mehr oder weniger langen Weg zurücklegen kann.

Der in den Fig. 16 und 17 gezeigte Skischuh unterscheidet sich von den anderen gezeigten Ausführungsformen darin, dass die Bewegungsübertragung des Verstellelementes der zentralen Antriebseinheit Z nicht über Kabelstränge, sondern über eine Schubstange 95 erfolgt. Diese sitzt an ihrem freien Ende auf einem Bolzen 96, der in zwei am Schalenteil 71 angeformten Laschen 97 gehalten ist. Beim Betätigen der Betätigungseinrichtung 74 wird die Schubstange 95 ausgefahren, was zur Folge hat, dass der hintere Schaftteil 72 und damit der gesamte Schuhschaft 71a in Schuhlängsrichtung um Schwenkzapfen 89 nach vorn geneigt wird, wie das in Fig. 16 durch den Winkel 13 angedeutet ist. Mit c₁ und c₂ ist die Länge des vorstehenden Teils der Schubstange 95 bezeichnet.

Im Unterschied zu den andern gezeigten Skischuhen wird bei der Ausführungsform gemäss der Fig. 16 und 17 der hintere Schaftteil 72 mit der Betätigungseinrichtung 74 bewegt und nicht ein von diesem hinteren Schaftteil 72 getrennter Teil.

Der in der Fig. 18 und 19 gezeigte Skischuh ist mit einem in der Höhe und der Neigung veränderbaren Fussbett 98 versehen. Im Bereiche des Absatzes des Skischuhes 70 ist unterhalb dieses Fussbettes 98 eine keilförmige Unterlage 99 angeordnet, die mit dem als Bowdenzug ausgebildeten Kabelstrang 78 verbunden ist. Bei einer Bewegung des in einem metallischen Schlauch 78b geführten Kabels 78a in Richtung des Pfeiles D wird die keilförmige Unterlage 99 in Schuhlängsrichtung, d.h. in Richtung des Pfeiles E, bewegt, was ein entsprechendes Anheben bzw. Senken (d) des Fussbettes 98 im Bereich des Absatzes 86 zur Folge hat.

Der Skischuh gemäss den Fig. 20 und 21 ist mit einer stark profilierten und in Abrollrichtung des Fusses gewölbten Sohle 100 versehen, welche das Gehen erleichtert. Auf der Unterseite dieser Sohle 100 ist eine Sohlenplatte 101 angeordnet, welche mit Angriffsflächen 102, 103 für eine Skibindung versehen ist. Diese Sohlenplatte 101 ist wegnehmbar mit dem Skischuh 70 verbunden. Zu diesem Zwecke ist dieser im Bereich des Absatzes 86 mit einer Nut 104 versehen, in die ein Vorsprung 105 an der Sohlenplatte 101 eingreift. Letztere ist an ihrem vordern Ende mit einer Ausnehmung 106 versehen, in die ein Verriegelungsbolzen 107 eingreift. Letzterer ist in einer Ausnehmung 108 in der Sohle 100 in Schuhlängsrichtung verschiebbar geführt. Der Verriegelungsbolzen 107 wird durch eine Druckfeder 109 in die Ausnehmung 106 in der Sohlenplatte 101 hineingedrückt. Am Verriegelungsbolzen 107 greift das Kabel 78a des als Bowdenzug ausgebildeten Kabelstranges 78 an.

Durch Betätigen der zentralen Betätigungseinrichtung 74 wird der Verriegelungsbolzen 107 entgegen der Kraft der Feder 109 um die Strecke e zurückgezogen, was es nun erlaubt, den Skischuh 70 von der Sohlenplatte 101 zu lösen, welche durch die Skibindung gehalten am Ski verbleibt.

Es versteht sich, dass anstelle einer durchgehenden Sohlenplatte 101 auch zwei voneinander getrennte Verbindungsteile vorgesehen werden können, die vorne und hinten lösbar am Skischuh befestigt und durch die Skibindung am Ski festgehalten werden.

Bei allen Ausführungsbeispielen gemäss den Fig. 9 - 21 könnte anstelle der hydraulischen Spann- bzw. Betätigungseinrichtung 74 auch eine elektrische Antriebseinheit versehen werden, wie sie an Hand der Fig. 6 - 8 beschrieben wurde. Eine solche elektrische Antriebseinheit Z' hat jedoch gegenüber einer hydraulischen Antriebseinheit Z den Nachteil, dass sie eine Speisequelle (Batterie 52) benötigt, welche periodisch ersetzt bzw. aufgeladen werden muss.

Anstelle der beschriebenen hydraulischen Antriebseinrichtungen 3, 74 kann auch ein pneumatischer Antrieb vorgesehen werden, der jedoch gegenüber einem hydraulischen Antriebssystem den Nachteil hat, dass für die Erzeugung eines bestimmten Druckes im Druckmedium ein grösserer Aufwand nötig ist.

Schliesslich sei noch darauf hingewiesen, dass auch die Kabelstränge 5,6 und 7,8 der Ausführungsformen gemäss den Fig. I - 8 als Bowdenzüge ausgebildet werden können.

Allen gezeigten Ausführungsformen ist gemeinsam, dass eine zentrale Antriebseinheit Z, Z' vorhanden ist, die mechanisch, d.h. über Kabelstränge 5,6 bzw. 7,8 bzw. 77, 78 oder über eine Verbindungsstange 95, mit einem Element verbunden ist, das für die verschiedensten Zwecke in seiner Lage verändert werden muss. Dieses in seiner Lage zu verändernde Element kann, wie gezeigt, im Schuh oder am Schuh angeordnet sein oder Teil des Schuhschaftes bilden.

## Patentansprüche

1. Skischuh mit wenigstens einem in seiner Relativlage zu verändernden Element (79; 82a; 93; 71 a; 99; 107), das für seine Lageverstellung mit einer hydraulischen, pneumatischen oder elektrischen Betä-. tigungseinrichtung (3; 4; 74) antriebsverbunden ist, welche mit wenigstens einem Betätigungsorgan (17, 18; 60, 61; 75), das von der Außenseite des Skischuhs (1, 70) her bedienbar ist, versehen ist, dadurch gekennzeichnet, daß die Betätigungseinrichtung (3; 4; 74) als am Skischuh (1; 70) angeordnete zentrale Antriebseinheit (Z, Z') ausgebildet ist, zu der ein, durch Betätigen des ebenfalls Teil der Antriebseinheit (Z, Z') bildenden Betätigungsorganes (17, 18; 60, 61; 75) in seiner Lage veränderbares Verstellelement (15; 55) gehört, das zur Übertragung seiner Lageveränderungen auf das in seiner Relativlage zu verändernde Element (79; 72a; 93; 71 a; 99; 107) mit letzterem über eine mechanische Kopplungsanordnung (5, 6; 7, 8; 77, 78; 95) verbunden ist.

2. Skischuh nach Anspruch 1, dadurch gekennzeichnet, daß die zentrale Antriebseinheit (Z, Z') an der Rückseite des Skischuhes (1, 70), vorzugsweise an einem nach hinten verschwenkbaren hinteren Schaftteil (2, 2', 72) angebracht ist.

3. Skischuh nach Anspruch 1, dadurch gekennzeichnet, dass die Kopplungsanordnung wenigstens ein längliches, flexibles Verbindungselement (5,6;7,8;77,78), vorzugsweise wenigstens ein Verbindungskabel, aufweist.

4. Skischuh nach Anspruch 3, dadurch gekennzeichnet, dass das Verbindungskabel (5,6;7,8;77,78) als Bowdenzug ausgebildet ist.

5. Skischuh nach Anspruch I, dadurch gekennzeichnet, dass die Kopplungsanordnung durch eine Verbindungsstange (95) gebildet ist.

6. Skischuh nach Anspruch I, dadurch gekennzeichnet, dass am Betätigungsorgan (17,18;75) eine an ihrer Oberseite muldenförmige Betätigungstaste (47,50; 60,61; 76) vorgesehen ist.

7. Skischuh nach Anspruch 1, dadurch gekennzeichnet, dass bei einer hydraulischen Betätigungseinrichtung (3,74) die zentrale Antriebseinheit (Z) eine durch das Betätigungsorgan (17,75) betätigbare Pumpe (20,21), ein mit dieser verbundenes Reservoir (16) für ein Hydraulikmedium und das Verstellelement (15) aufweist, das durch den mittels der Pumpe (60,61) erzeugten Druck im Hydraulikmedium in seiner Lage veränderbar ist.

8. Skischuh nach Anspruch 7, dadurch gekennzeichnet, dass ein zweites Betätigungsorgan (18) zum Lösen des Verstellelementes (15) vorgesehen ist.

9. Skischuh nach Anspruch 7, dadurch gekennzeichnet, dass das einzige Betätigungsorgan (75) auch zum Lösen des Verstellelementes dient.

10. Skischuh nach Anspruch 8, gekennzeichnet durch einen eine Spannzylinderbohrung (33) und eine Pumpenzylinderbohrung (21) sowie Saug- und Druckleitungsbohrungen (41,30,31) mit in ihnen eingeschlossenen Rückschlagventilen (29,40) aufweisenden Block (14), wobei am Ende des einen schaftförmigen Betätigungsorgans (17) ein Pumpenkolben (20) vorgesehen ist und das zweite Betätigungsorgan (18) einen Ventilstössel (23) zum Oeffnen eines Entspannungsventils (26) aufweist.

11. Skischuh nach Anspruch 10, dadurch gekennzeichnet, dass in der Spannzylinderbohrung (33) das als Wirkkolben (15) ausgebildete Verstellelement geführt ist.

12. Skischuh nach Anspruch 7, dadurch gekennzeichnet, dass das Reservoir (16) gummielastische Wandungen aufweist.

13. Skischuh nach Anspruch I, dadurch gekennzeichnet, dass bei einer elektrischen Betätigungseinrichtung (4) die zentrale Antriebseinheit (Z') einen Getriebemotor (53) mit nach unten gerichteter, eine Gewindespindel (56) tragender Antriebswelle aufweist, wobei mit der Gewindespindel das als Spannorgan (55) ausgebildete Verstellelement in Eingriff steht.

14. Skischuh nach Anspruch 13, dadurch gekennzeichnet, dass der Getriebemotor (53) mit einer in der Sohle des Skischuhs (I) angeordneten Batterie (52) elektrisch verbunden ist.

15. Skischuh nach Anspruch 13, dadurch gekennzeichnet, dass an der Oberseite der Antriebseinheit (Z') zwei Betätigungstasten (60,61) vorgesehen sind, durch die der Getriebemotor (53) in je eine Drehrichtung ein- und ausschaltbar ist.

16. Skischuh nach Anspruch 13, dadurch gekennzeichnet, dass die Gewindespindel (56) zusätzlich mit einem von Hand betätigbaren Drehknopf (63) in Antriebsverbindung steht.

17. Skischuh nach Anspruch 1, dadurch gekennzeichnet, dass das Verstellelement (15,55) über die Kopplungsanordnung (5,6;7,8) mit einem im Schuhinneren angeordneten, zur Einwirkung auf den Fussrücken bestimmten Rückhalteteil verbunden ist.

18. Skischuh nach Anspruch I, dadurch gekennzeichnet, dass das Verstellelement über die Kopplungsanordnung (77,78) mit einem Teil (79) wenigstens einer Verschlussschnalle (80) verbunden ist.

19. Skischuh nach Anspruch mit einem unteren Schalenteil (71), mit dem über zwei sich gegenüberliegende Gelenke (82) ein hinterer Schaftteil (72) gelenkig verbunden ist, dadurch gekennzeichnet, dass das Verstellelement über die Kopplungsanordnung (78) mit dem Gelenkzapfen (82a) des einen Gelenkes (82) verbunden ist.

20. Skischuh nach Anspruch mit einem unteren Schalenteil (71), an dem ein in Schuhlängsrichtung elastisch ausbiegbarer Zungenteil (73) befestigt ist, dadurch gekennzeichnet, dass das Verstellelement über die Kopplungsanordnung (77,78) mit einem in seiner Lage veränderbaren Begrenzungselement (93) verbunden ist, das zur einstellbaren Begrenzung der Ausbiegungsbewegung des Zungenteils (73) dient.

21. Skischuh nach Anspruch 5, mit einem unteren Schalenteil (71), mit dem ein hinterer Schaftteil (72) gelenkig verbunden ist, dadurch gekennzeichnet, dass die zentrale Antriebseinheit (Z) am hintern Schaftteil (72) befestigt ist und die ein- und ausfahrbare Verbindungsstange (95) am Schalenteil (71) verankert ist.

22. Skischuh nach Anspruch I, dadurch gekennzeichnet, dass das Verstellelement über die Kopplungsanordnung (78) mit wenigstens einem keilförmigen Unterlagselement (99) verbunden ist, das in Schuhlängsrichtung (E) verschiebbar ist und das unterhalb einer im Innern des Skischuhs (71) angeordneten Einlegesohle (98) angeordnet ist.

23. Skischuh nach Anspruch I, dadurch gekennzeichnet, dass das Verstellelement über die Kopplungsanordnung (78) mit wenigstens einem in der Schuhsohle (100) verschiebbar geführten Verriegelungselement (107) verbunden ist, das zum Festhalten einer wegnehmbaren Sohlenplatte (101) mit dieser zusammenwirkt.

## Claims

2. Ski boot according to Claim 1, characterized in that the central drive unit (Z, Z') is fitted on the back of the ski boot (1, 70), preferably on a rear shank part (2, 2', 72) which can be swung backwards.

3. Ski boot according to Claim 1, characterized in that the coupling arrangement has at least one elongated, flexible connecting element (5, 6; 7, 8; 77, 78), preferably at least one connecting cable.

4. Ski boot according to Claim 3, characterized in that the connecting cable (5, 6; 7, 8; 77, 78) is designed as a Bowden cable.

5. Ski boot according to Claim 1, characterized in that the coupling arrangement is formed by a connecting rod (95).

6. Ski boot according to Claim 1, characterized in that provision is made on the operating element (17, 18; 75) for an operating button (47, 50; 60; 61; 76) which is trough-shaped at its top side.

7. Ski boot according to Claim 1, characterized in that in the case of a hydraulic operating device (3, 74) the central drive unit (Z) has a pump (20, 21) which is operable by the operating element (17, 75), a reservoir (16) connected thereto for a hydraulic medium, and the adjusting element (15) which is variable in its position through the pressure produced in the hydraulic medium by means of the pump (60,61).

8. Ski boot according to Claim 7, characterized in that a second operating element (18) for releasing the adjusting element (15) is provided.

9. Ski boot according to Claim 7, characterized in that the single operating element (75) is also used to release the adjusting element.

10. Ski boot according to Claim 8, characterized by a block (14) having a tensioning cylinder bore (33) and a pump cylinder bore (21), and also suction and pressure line bores (41, 30, 31) with non-return valves (29, 40) enclosed in them, provision being made at the end of one shank-shaped operating element (17) for a pump piston (20), while the second operating element (18) has a valve lifter (23) for opening a release valve (26).

11. Ski boot according to Claim 10, characterized in that the adjusting element designed as a working piston (15) is guided in the tensioning cylinder bore (33).

12. Ski boot according to Claim 7, characterized in that the reservoir (16) has elastomeric walls.

13. Ski boot according to Claim 1, characterized in that in the case of an electrical operating device (4) the central drive unit (Z') has a geared motor (53) with downward-directed drive shaft bearing a threaded spindle (56), the adjusting element in the form of a tensioning element (55) being in engagement with the threaded spindle.

14. Ski boot according to Claim 13, characterized in that the geared motor (53) is electrically connected to a battery (52) fitted in the sole of the ski boot (1).

15. Ski boot according to Claim 13, characterized in that provision is made at the top side of the drive unit (Z') for two operating buttons (60, 61) by means of which the geared motor (53) can be switched on and off by turning in one or the other direction.

16. Ski boot according to Claim 13, characterized in that the threaded spindle (56) is in addition drive- connected to a turning knob (63) which is operable manually.

17. Ski boot according to Claim 1, characterized in that the adjusting element (15, 55) is connected by means of the coupling arrangement (5, 6; 7, 8) to a retaining part fitted in the inside of the boot for the purpose of acting upon the back of the foot.

18. Ski boot according to Claim 1, characterized in that the adjusting element is connected by means of the coupling arrangement (77, 78) to a part (79) of at least one fastening strap (80).

19. Ski boot according to Claim 1 with a bottom shell part (71) to which a rear shank part (72) is hingedly connected by means of two opposite joints (82), characterized in that the adjusting element is connected by means of the coupling arrangement (78) to the hinge pin (82a) of one joint (82).

20. Ski boot according to Claim 1 with a bottom shell part (71) on which a tongue part (73) which is elastically bendable outwards in the longitudinal direction of the boot is fixed, characterized in that the adjusting element is connected by means of the coupling arrangement (77, 78) to a limit element (93) which can be altered in its position, and which is used for adjustable limitation of the outward bending movement of the tongue part (73).

21. Ski boot according to Claim 5 with a bottom shell part (71), to which a rear shank part (72) is hingedly connected, characterized in that the central drive unit (Z) is fixed on the rear shank part (72), and the connecting rod (95) which can be driven in and out is anchored on the shell part (71).

22. Ski boot according to Claim 1, characterized in that the adjusting element is connected by means of the coupling arrangement (78) to at least one wedge-shaped base element (99) which can be slid in the longitudinal direction (E) of the boot, and which is disposed under an insole (98) fitted inside the ski boot (71).

23. Ski boot according to Claim 1, characterized in that the adjusting element is connected by means of the coupling arrangement (78) to at least one locking element (107) which is slidably guided in the boot sole (100) and, for holding a removable soleplate (101), cooperates with it.

## Revendications

1. Chaussure de ski comportant au moins un élément (79, 82a; 93; 71 a; 99; 107), dont la position relative peut être modifiée et qui est relié selon une liaison motrice, pour son réglage de position, à un dispositif d'actionnement hydraulique, pneumatique ou électrique (3; 4; 74), équipé d'au moins un organe d'actionnement (17, 18; 60, 61; 75), qui peut être commandé à partir du côté extérieur de la chaussure de ski (1, 70), caractérisée en ce que le dispositif d'actionnement (3; 4; 74) est agencé sous la forme d'une unité centrale d'entraînement (Z, Z'), qui est installée sur la chaussure de ski (1; 70) et à laquelle est associé un élément de réglage (15; 55), dont la position peut être modifiée au moyen de l'actionnement de l'organe d'actionnement (17, 18; 60, 61; 75), qui fait également partie de l'unité d'entraînement (Z, Z'), et qui, pour la transmission de ses changements de position sur l'élément (79; 72a; 93; 71 a; 99; 107) dont la position relative doit être modifiée, est relié à cet élément par l'intermédiaire d'un dispositif d'accouplement mécanique (5, 6; 7, 8; 77, 78; 84).

2. Chaussure de ski selon la revendication 1, caractérisée en ce que l'unité centrale d'entraînement (Z, Z') est installée sur le côté arrière de la chaussure de ski (1, 70), de préférence sur un élément de tige antérieur (2, 2', 72), qui peut pivoter vers l'arrière.

3. Chaussure de ski selon la revendication 1, caractérisée en ce que le dispositif d'accouplement possède au moins un élément flexible allongé de liaison (5, 6; 7, 8; 77, 78), de préférence au moins un câble de liaison.

4. Chaussure de ski selon la revendication 3, caractérisée en ce que le câble de liaison (5, 6; 7, 8; 77, 78) est réalisé sous la forme d'un câble Bowden.

5. Chaussure de ski selon la revendication 1, caractérisée en ce que le dispositif d'accouplement est formé par une barre de liaison (95).

6. Chaussure de ski selon la revendication 1, caractérisée en ce qu'une touche d'actionnement (47, 50; 60, 61; 76), dont la face supérieure est en forme d'auge, est prévue sur l'organe d'actionnement (17, 18; 75).

7. Chaussure de ski selon la revendication 1, caractérisée en ce que, dans le cas d'un dispositif d'actionnement hydraulique (3, 74), l'unité centrale d'entraînement (Z) possède une pompe (20, 21), qui peut être actionnée au moyen de l'organe d'actionnement (17, 75), un réservoir (16) relié à cette pompe pour loger un fluide hydraulique, et l'élément de réglage (15), dont la position peut être modifiée au moyen de la pression produite dans le fluide hydraulique par la pompe (60, 61).

8. Chaussure de ski selon la revendication 7, caractérisée en ce qu'il est prévu un second organe d'actionnement (18) servant à libérer l'élément de réglage (15).

9. Chaussure de ski selon la revendication 7, caractérisée en ce que l'unique organe d'actionnement (75) sert également à libérer l'élément de réglage.

10. Chaussure de ski selon la revendication 8, caractérisée par un bloc (14) comportant un alésage de cylindre de serrage (33) et un alésage de cylindre de pompe (21) ainsi que des alésages (41, 30, 31) prévus pour des canalisations d'aspiration et de refoulement et dans lesquels sont insérés des soupapes antiretour (29, 40), une pompe à piston (20) étant prévue sur l'extrémité d'un organe d'actionnement (17) en forme de tige, et l'autre organe d'actionnement (18) comportant une tige de soupape (23) servant à ouvrir une soupape de détente (26).

11. Chaussure de ski selon la revendication 10, caractérisée en ce que l'organe de réglage réalisé sous la forme d'un piston (15) est guidé dans l'alésage (33) du cylindre de serrage.

12. Chaussure de ski selon la revendication 7, caractérisée en ce que le réservoir (16) comporte des parois présentant l'élasticité du caoutchouc.

13. Chaussure de ski selon la revendication 1, caractérisé en ce que, dans le cas d'un dispositif d'actionnement électrique (4), l'unité centrale d'entraînement (Z') comporte un moto-réducteur (53) muni d'un arbre d'entraînement dirigé vers le bas et portant une broche filetée (56), avec laquelle engrène l'élément de réglage agencé sous la forme d'un organe de serrage (55).

14. Chaussure de ski selon la revendication 13, caractérisée en ce que le moto-réducteur (53) est relié électriquement à une pile (52), placée dans la semelle de la chaussure de ski (1).

15. Chaussure de ski selon la revendication 13, caractérisée en ce que, sur la face supérieure de l'unité d'entraînement (Z') sont prévues deux touches d'actionnement (60, 61), à l'aide desquelles on peut mettre en marche et arrêter le moto-réducteur (53) dans le sens de rotation respectif.

16. Chaussure de ski selon la revendication 13, caractérisée en ce que la broche filetée (56) est reliée en outre, selon une liaison motrice, à un bouton rotatif (53), pouvant être actionné manuellement.

17. Chaussure de ski selon la revendication 1, caractérisée en ce que l'élément de réglage (15, 55) est relié, par l'intermédiaire du dispositif d'accouplement (5, 6; 7, 8) à un élément de retenue disposé à l'intérieur de la chaussure et servant à agir sur l'arrière du pied.

18. Chaussure de ski selon la revendication 1, caractérisée en ce que l'élément de réglage est relié par l'intermédiaire du dispositif d'accouplement (77, 78) à un élément (79) d'au moins une boucle de fermeture (80).

19. Chaussure de ski selon la revendication 1, comportant un élément inférieur de coque (71) auquel un élément de tige antérieur (73) est relié de façon articulée, par l'intermédiaire de deux articulations opposées (82).

20. Chaussure de ski selon la revendication 1, comportant un élément inférieur de coque (71), sur lequel est fixée une partie en forme de languette (73) pouvant être repliée élastiquement dans la direction longitudinale de la chaussure, caractérisée en ce que l'élément de réglage est relié, par l'intermédiaire du dispositif d'accouplement (77, 78), à un élément de limitation (93) dont la position est modifiable et qui sert à limiter d'une manière réglable le mouvement de pliage de la partie en forme de languette (73).

21. Chaussure de ski selon la revendication 5, comportant un élément inférieur de coque (71), auquel est relié d'une manière articulée un élément arrière de tige (72), caractérisé en ce que l'unité centrale d'entraînement (Z) est fixée sur l'élément arrière de tige (72) et en ce que la tige de liaison (95), pouvant être rétractée et déployée, est accrochée à l'élément de coque (71).

22. Chaussure de ski selon la revendication 1, caractérisée en ce que l'élément de réglage est reliée par l'intermédiaire du dispositif d'accouplement (78). à au moins un élément intercalaire en forme de coin (99), qui est déplaçable dans la direction longitudinale (E) de la chaussure et est disposé au-dessous d'une semelle (98) pouvant être insérée à l'intérieur de la chaussure de ski (71).

23. Chaussure de ski selon la revendication 1, caractérisée en ce que l'élément de réglage est relié par l'intermédiaire du dispositif d'accouplement (78) à au moins un élément de verrouillage (116), qui est guidé de manière à être déplaçable dans la semelle (100) de la chaussure et coopère avec la plaque amovible (100) de la semelle, afin de la maintenir immobilisée.
